# EUROPÄISCHE PATENTSCHRIFT

(11) **EP 0 960 989 B1**
(45) Veröffentlichungstag und Bekanntmachung des Hinweises auf die Patenterteilung: **19.03.2003**
(21) Anmeldenummer: 99107782.7
(22) Anmeldetag: 20.04.1999
(51) Int. Cl.: E04C 1/41, B28B 1/16

(54) **Baustein und Verfahren zum Herstellen eines Bausteines aus Beton**
Building block and method of making a building block of concrete
Bloc de construction et méthode de fabrication d'un bloc de construction en béton

(30) Priorität: 27.05.1998 DE 19823658
(43) Veröffentlichungstag der Anmeldung: 01.12.1999
(73) Patentinhaber: GISOTON Baustoffwerke Gebhart & Söhne GmbH & Co., 88317 Aichstetten (DE)
(72) Erfinder: Gebhart, Friedrich, 88319 Aichstetten-Aitrach (DE)
(74) Vertreter: Lorenz, Werner, Dr.-Ing.

(56) Entgegenhaltungen:
- DE-C- 801 854
- DE-C- 810 185
- DE-C- 820 801
- FR-A- 1 521 840

## Beschreibung

Die Erfindung betrifft ein Verfahren zur Herstellung eines Bausteines aus Beton.

Ein gattungsgemäßes Verfahren zum Herstellen eines Bausteines ist aus der FR 1 521 840 A bekannt. Dabei ist vorgesehen, einen Baustein aus Leichtbeton und Schwerbeton herzustellen, wobei der Leichtbeton im wesentlichen den Kern des Bausteines bildet und der Schwerbeton an einer Seitenwand des Bausteines angeordnet ist. Eine dem Schwerbeton gegenüberliegende Seitenwand des Bausteines kann aus Holz gebildet sein, wodurch ein einfaches Integrieren von Kabelkanälen möglich ist. Der Baustein wird dabei in einer um 90° gekippten Lage, hinsichtlich seiner späteren Verwendung, hergestellt. Dabei wird zuerst eine Schicht aus Schwerbeton in eine Form gefüllt, anschließend der spätere Kern des Bausteines aus Leichtbeton verfüllt und als Abschluß die Holzseitenwand auf den Leichtbeton aufgebracht.

Aus der Praxis bekannt sind außerdem Bausteine aus Beton, die eine hohe Maßgenauigkeit erfüllen müssen und im allgemeinen mechanisch nachbearbeitet werden. Dies gilt insbesondere für Plansteine und trocken zu versetzende Schalungs- oder Blocksteine. Die mechanische Nachbearbeitung kann dabei beispielsweise durch Fräsen erfolgen.

Um ein Fräsen des Bausteines mit herkömmlichen Werkzeugen, z.B. aus Hartmetall, zu ermöglichen, muß ein entsprechender Beton mit einer geringen Rohdichte, wie z.B. Leichtbeton, gewählt werden, der leicht zu bearbeiten ist. Ein Einsatz von Normal- oder Schwerbeton eignet sich nicht zur Herstellung von Betonsteinen dieser Art, da der Beton aufgrund seiner Härte nicht mehr mit Hartmetallwerkzeugen bearbeitet werden kann. Zur Bearbeitung von Normalbeton und Schwerbeton sind im allgemeinen Diamantwerkzeuge notwendig, die entsprechende Kosten verursachen.

Nachteilig bei Leichtbeton ist allerdings, daß der Leichtbeton im verarbeiteten Zustand im Bauwerk eine geringere Festigkeit und Härte aufweist, wie z.B. Normalbeton oder Schwerbeton. Auch das geringe Gewicht kann z.B. bezüglich des Schallschutzes nachteilig sein.

Des weiteren sind aus der Praxis Verfahren zum Herstellen eines Bausteines aus Beton bekannt, in denen eine Form mit Beton ausgefüllt wird. Nach dem Einfüllen des Betons in die Form, wobei die Befüllung beispielsweise über einen Füllstutzen oder -wagen durchgeführt werden kann, wird die Form durch entsprechend angeordnete Vibratoren gerüttelt. Durch das Rütteln der Form setzt sich der Beton ab und wird dadurch verdichtet. Zusätzlich zur Rüttelung der Form wird durch den Einsatz eines entsprechenden Stempels bzw. einer Pressvorrichtung eine weitere Verdichtung des Betons erzielt.

Die Höhe der Form muß die Höhe des fertigen Bausteines überragen, da der eingefüllte Beton vor der Rüttelung bzw. der Verdichtung durch den Stempel ein größeres Volumen aufweist. Die Form muß daher derart dimensioniert sein, daß sie die notwendige Betonmenge auch vor der Rüttelung und der Verdichtung mit dem Stempel aufnehmen kann.

Zum weiteren Stand der Technik wird auf die DE 810 185 und die DE 801 854 verwiesen.

Der vorliegenden Erfindung liegt die Aufgabe zugrunde, ein Verfahren zum Herstellen eines Bausteines aus Beton zu schaffen, durch das der Baustein günstig herzustellen ist, eine hohe Härte und Festigkeit aufweist und kostengünstig nachbearbeitet werden kann.

Diese Aufgabe wird erfindungsgemäß durch die kennzeichnenden Merkmale von Anspruch 1 gelöst.

Dadurch, daß der Baustein aus Beton mit unterschiedlichen Rohdichten und daraus resultierend mit unterschiedlichen Eigenschaften gebildet ist, können die jeweils vorteilhaften Merkmale der verschiedenen Betonarten entsprechend eingesetzt werden. Durch einen Beton mit einer hohen Rohdichte erhält der Baustein eine hohe Härte, Festigkeit und Gewicht. Darüber hinaus ist Beton mit einer hohen Rohdichte, wie z.B. Normal- oder Schwerbeton, günstiger als ein Beton mit einer niedrigeren Rohdichte, wie z.B. Leichtbeton.

Durch das Auffüllen der Form mit einem zweiten Beton, der eine niedrige Rohdichte aufweist, können die verschiedenen, durch die Rohdichte bedingten Eigenschaften von unterschiedlichen Arten von Beton miteinander kombiniert werden. Insbesondere ist es dadurch möglich, daß der Baustein nicht mehr komplett aus dem kostenintensiven Leichtbeton gefertigt werden muß, damit eine Nachbearbeitung gewährleistet ist. Das ist dadurch möglich, daß an den Stellen, an denen eine Nachbearbeitung des Bausteines notwendig ist, ein Leichtbeton verfüllt wird, mit dem dies in einfacher und, bezüglich des Einsatzes des notwendigen Werkzeuges, in kostensparender Weise mit herkömmlichen Hartmetallwerkzeugen möglich ist. In den Bereichen, in denen der Baustein eine besonders hohe Festigkeit oder Härte aufweisen sollte, kann analog dazu ein Beton mit einer hohen Rohdichte bzw. ein Schwerbeton verfüllt werden. Ein Einsatz von Beton mit einer hohen Rohdichte ist auch bezüglich der hierfür notwendigen geringen Materialkosten sinnvoll.

Erfindungsgemäß ist dabei vorgesehen, daß der zweite Beton mit der niedrigeren Rohdichte nach der Rüttelung des ersten Betons mit der höheren Rohdichte aufgefüllt wird. Durch das Rütteln des ersten Betons mit der höheren Rohdichte setzt sich dieser ab und es entsteht ein entsprechender Freiraum. In diesen Freiraum kann der zweite Beton mit der niedrigeren Rohdichte problemlos eingefüllt werden.

Durch die Anordnung des Betons mit der niedrigeren Rohdichte auf einer Ober- und/oder Unterseite des Bausteines läßt sich der Baustein an diesen Seiten besonders leicht bearbeiten. Ein Einsatz von Leichtbeton im Bereich der Ober- und/oder Unterseite des Bausteines hat sich als besonders vorteilhaft bezüglich der mechanischen Bearbeitung, z.B. durch Fräsen, herausgestellt. Durch diese Anordnung läßt sich der Baustein an der Ober- und/oder Unterseite leicht mit herkömmlichen Mitteln bearbeiten, während sein Kern durch den Beton mit einer höheren Rohdichte eine entsprechende Härte, Festigkeit und Gewicht aufweist. Durch den gezielten Einsatz des Betons mit der niedrigeren Rohdichte an der zu bearbeitenden Ober- und/oder Unterseite des Bausteines kommen die aus dem Leichtbeton resultierenden Vorteile voll zur Geltung, ohne daß der ganze Baustein in kostenintensiver Weise aus Leichtbeton hergestellt werden muß.

Von Vorteil ist es, wenn der Baustein mindestens zu 90 % aus dem Beton mit der höheren Rohdichte hergestellt wird.

Durch den verstärkten Einsatz von Beton mit einer höheren Rohdichte erhält der Baustein eine besonders hohe Härte, Festigkeit und Gewicht. Außerdem ermäßigen sich die für die Herstellung des Bausteines notwendigen Materialkosten, da Beton mit einer höheren Rohdichte deutlich günstiger ist als Beton mit einer niedrigeren Rohdichte.

Vorteilhafte Weiterbildungen und Ausgestaltungen der Erfindung ergeben sich aus den Unteransprüchen und aus dem nachfolgend anhand der Zeichnung prinzipmäßig beschriebenen Ausführungsbeispiel.

Es zeigt:
- Fig. 1: einen senkrechten Schnitt durch einen erfindungsgemäßen Baustein aus Beton;
- Fig. 2: eine Darstellung des Verfahrens zur Herstellung des erfindungsgemäßen Bausteines im Vertikalschnitt in einer ersten Stufe;
- Fig. 3: eine Darstellung des Verfahrens zur Herstellung des erfindungsgemäßen Bausteines im Vertikalschnitt in einer zweiten Stufe;
- Fig. 4: eine Darstellung des Verfahrens zur Herstellung des erfindungsgemäßen Bausteines im Vertikalschnitt in einer dritten Stufe, und
- Fig. 5: eine Darstellung des Verfahrens zur Herstellung des erfindungsgemäßen Bausteines im Vertikalschnitt in einer vierten Stufe.

Fig. 1 zeigt einen Baustein 1 zur Erstellung von Bauwerken. Der Baustein 1 besteht aus einem ersten Beton 2 mit einer hohen Rohdichte und einem zweiten Beton 3 mit einer niedrigeren Rohdichte.

Die Außenwände des Bausteines 1 werden von einer Oberseite 4, einer Unterseite 5 und Seitenwänden 6 gebildet. Dabei besteht die Oberseite 4 des Bausteines 1 aus dem Beton 3 mit der niedrigeren Rohdichte. Die Unterseite 5 und die Seitenwände 6 bestehen aus dem Beton 2 mit der hohen Rohdichte.

Dadurch, daß die Oberseite 4 aus dem Beton 3 mit der niedrigeren Rohdichte, wie z.B. Leichtbeton, gebildet ist, kann die Oberseite 4 mit herkömmlichen Hartmetallwerkzeugen mechanisch bearbeitet, z.B. gefräst, werden. Diese Maßnahme ermöglicht es einen exakt ausgeformten Baustein 1 mit einer sehr hohen Maßgenauigkeit zu erzeugen. Somit können insbesondere nach diesem Verfahren hergestellte trocken zu verlegende Plansteine oder Schalungssteine maßgenau versetzt werden.

Um die erforderliche Genauigkeit des Bausteines 1 durch entsprechende Nachbearbeitung zu erreichen, ist es im allgemeinen ausreichend, wenn die aus einem Beton 3 mit einer niedrigeren Rohdichte bestehende Schicht eine Stärke von ca. 10 mm aufweist. Dadurch ist es möglich, daß der Baustein 1 zu mindestens 90 % aus dem Beton 2 mit der höheren Rohdichte besteht. Der Baustein 1 erhält somit eine sehr hohe Festigkeit und Härte. Durch den prozentual hohen Anteil von Beton 2 mit der entsprechenden Festigkeit und Härte lassen sich bei dem Baustein 1 dünne Außenwände realisieren. Der Baustein 1 kann als beliebiger Baustein zur Erstellung von Bauwerken, insbesondere auch als Schalungs- oder Blockstein, ausgebildet sein. Der Baustein 1 kann auch mit einer nicht näher dargestellten Isolierung, wie sie beispielsweise bei Schalungssteinen üblich ist, versehen sein.

Fig. 2 zeigt den ersten Verfahrensschritt zur Herstellung des Bausteines 1. Dazu wird ein Beton 2 mit einer hohen Rohdichte in eine Form 7 verfüllt. Die Wände der Form 7 sind höher als der fertige Baustein 1. Dies resultiert daraus, daß der einzufüllende Beton 2 in unverdichtetem Zustand ein größeres Volumen besitzt. Die Form 7 wird daher bis in den Bereich ihrer Oberkante mit dem Beton 2 verfüllt. Bereits während des Verfüllens mit dem Beton 2 wird die Form 7 und somit der Beton 2 durch Vibratoren 8 gerüttelt.

Wie aus Fig. 3 ersichtlich, setzt sich der Beton 2 durch die Vibratoren 8 ab und verdichtet sich somit. Nachdem der Beton 2 eingefüllt ist und sich aufgrund der Rüttelung der Vibratoren 8 abgesetzt hat, entsteht ein Freiraum 9 zwischen der Oberseite des Betons 2 und der Oberkante der Form 7.

In den Freiraum 9 wird, wie in Fig. 4 erkennbar, der zweite Beton 3 mit der niedrigeren Rohdichte, wie z.B. Leichtbeton, eingefüllt. Während und nach dem Einfüllen des Betons 3 erfolgt ebenfalls eine Rüttelung durch die Vibratoren 8.

Nach dem kompletten Einfüllen des Betons 3 erfolgt, wie Fig. 5 zeigt, eine Komprimierung der beiden Betonschichten 2, 3 durch einen Stempel 10 bzw. eine Pressvorrichtung. Dadurch werden die beiden Betonschichten 2, 3 in ihre Endstufe komprimiert und entsprechen somit den Ausmaßen des in Fig. 1 dargestellten fertigen Baustein 1. Durch das gemeinsame Verdichten entsteht eine hochbelastbare Verbindung zwischen den beiden Betonschichten.

Das Einfüllen des Betons 3 erfolgt auf den noch feuchten Beton 2. Dadurch wird gewährleistet, daß eine feste und stabile Verbindung zwischen dem Beton 2 und dem Beton 3 entsteht. Je nach Bedarf kann der Beton 3 mit der niedrigeren Rohdichte sowohl auf der Oberseite 4 als auch auf der Unterseite 5 oder den Seitenwänden 6 des Bausteines 1 aufgebracht werden.

Der Beton 2 kann zur Erhöhung der Festigkeit und der Härte einen Quarzanteil aufweisen. Alternativ oder ergänzend dazu kann der Beton 2 auch einen Kiesanteil aufweisen. Der Beton 3 mit der niedrigen Rohdichte kann beispielsweise ein maximales Gewicht von 1400 kg/m³ aufweisen.

## Patentansprüche

1. Verfahren zum Herstellen eines Bausteines aus Beton, insbesondere eines Schalungs- oder Blocksteines zur Erstellung von Bauwerken, wobei die Außenwände des Bausteines von einer Oberseite, einer Unterseite und Seitenwänden gebildet werden, wobei zum Herstellen des Bausteines mindestens zwei Arten von Beton mit unterschiedlichen Rohdichten in eine Form gefüllt, gerüttelt und verdichtet werden,
**dadurch gekennzeichnet, daß**
in einem ersten Verfahrensschritt der erste Beton (2) mit der hohen Rohdichte in die Form (7) bis in den Bereich ihrer Oberkante verfüllt und gerüttelt wird, wonach nachdem sich der Beton (2) durch die Rüttelung abgesetzt hat, der zweite Beton (3) mit der niedrigeren Rohdichte zwischen der Oberseite des Betons (2) und der Oberkante der Form (7) aufgefüllt wird und eine Oberseite (4) oder Unterseite (5) des Bausteines (1) bildet, wonach, damit der Baustein (1) maßgenau verlegt werden kann, die Oberseite (4) oder die Unterseite (5) des Bausteines (1) mechanisch, vorzugsweise durch Fräsen, bearbeitet wird.

2. Verfahren nach Anspruch 1,
**dadurch gekennzeichnet, daß**
der Baustein (1) mindestens zu 90 % aus dem Beton (2) mit der höheren Rohdichte hergestellt wird.

3. Verfahren nach Anspruch 1 oder 2,
**dadurch gekennzeichnet, daß**
der zweite Beton (3) als dünne Schicht auf den ersten Beton (2) aufgefüllt wird.

4. Verfahren nach Anspruch 1, 2 oder 3,
**dadurch gekennzeichnet, daß**
der zweite Beton (3) auf den unverfestigten ersten Beton (2) aufgefüllt wird.

5. Verfahren nach einem der Ansprüche 1 bis 4,
**dadurch gekennzeichnet, daß**
als Beton (2) mit der höheren Rohdichte ein Beton mit einem Quarzanteil und/oder einem Kiesanteil und/oder als Beton (3) mit der niedrigeren Rohdichte ein Beton mit einem Gewicht von maximal 1400 kg/m³ eingesetzt wird.

## Claims

1. Process for the production of a concrete building block, in particular a shuttering stone or block stone for the erection of buildings, wherein the outer walls of the building block are formed by an upper side, a lower side and side walls, and wherein in order to produce the building block at least two types of concrete having different bulk densities are added to a mould, vibrated and compacted, **characterised in that** in a first process step the first concrete (2) having a high bulk density is added to the mould (7) up to the region of its upper edge and is vibrated, following which, after the concrete (2) has settled as a result of the vibration, the second concrete (3) having a lower bulk density is added between the upper side of the concrete (2) and the upper edge of the mould (7) and forms an upper side (4) or lower side (5) of the building block (1), following which, in order that the building block (1) can be accurately laid according to plan, the upper side (4) or the lower side (5) of the building block (1) is machined, preferably by milling or cutting.

2. Process according to claim 1, **characterised in that** the building block (1) is produced in an amount of at least 90% from the concrete (2) having the higher bulk density.

3. Process according to claim 1 or 2, **characterised in that** the second concrete (3) is added as a thin layer to the first concrete (2).

4. Process according to claim 1, 2 or 3, **characterised in that** the second concrete (3) is added to the uncompacted first concrete (2).

5. Process according to one of claims 1 to 4, **characterised in that** a concrete having a proportion of quartz and/or a proportion of pebbles is used as concrete (2) having the higher bulk density, and/or a concrete having a density of at most 1400 kg/m³ is used as concrete (3) having the lower bulk density.

## Revendications

1. Procédé de production d'un aggloméré en béton, en particulier d'un aggloméré de parement ou d'un parpaing destiné à la construction de bâtiments, les parois extérieures de l'aggloméré étant formées d'une face supérieure, d'une face inférieure et de parois latérales, dans lequel, pour la production de l'aggloméré, on coule, vibre et tasse dans un moule deux sortes de bétons ayant des masses volumiques apparentes différentes,
**caractérisé en ce que,**
dans une première étape du procédé, on coule et on vibre dans le moule (7) le premier béton (2) ayant la grande masse volumique apparente jusque dans la région de son bord supérieur, puis, lorsque le béton (2) s'est affaissé sous l'effet de la vibration, le second béton (3) ayant la petite masse volumique apparente est coulé entre la face supérieure du béton (2) et le bord supérieur du moule (7) et forme une face supérieure (4) ou une face inférieure (5) de l'aggloméré (1), puis, afin que l'aggloméré (1) puisse être posé à des cotes précises, la face supérieure (4) ou la face inférieure (5) de l'aggloméré (1) est usinée mécaniquement, de préférence par fraisage.

2. Procédé selon la revendication 1,
**caractérisé en ce que**
l'aggloméré (1) est fabriqué, au moins à raison de 90%, en béton (2) de grande masse volumique apparente.

3. Procédé selon la revendication 1 ou 2,
**caractérisé en ce que**
le second béton (3) est coulé en une couche mince sur le premier béton (2).

4. Procédé selon la revendication 1, 2 ou 3,
**caractérisé en ce que**
le second béton (3) est coulé sur le premier béton (2) non encore durci.

5. Procédé selon l'une des revendications 1 à 4,
**caractérisé en ce que**
l'on utilise pour le béton (2) de grande masse volumique apparente, un béton ayant une proportion de quartz et/ou une proportion de gravier et/ou, pour le béton (3) ayant la petite masse volumique apparente, un béton d'un poids de 1400 kg/m³ au maximum.
